# EUROPÄISCHE PATENTSCHRIFT

(11) **EP 1 176 016 B1**
(45) Veröffentlichungstag und Bekanntmachung des Hinweises auf die Patenterteilung: **11.01.2006**
(21) Anmeldenummer: 01250258.9
(22) Anmeldetag: 13.07.2001
(51) Int. Cl.: B41J 2/05

(54) **Anordnung und Verfahren zur Datennachführung für Aufwärmzyklen von Tintenstrahldruckköpfen**
Device and automated adjustment method for warming cycles of inkjet heads
Dispositif et méthode d'adaptation automatisée des cycles de chauffage des têtes d'impression jet d'encre

(30) Priorität: 26.07.2000 DE 10036345
(43) Veröffentlichungstag der Anmeldung: 30.01.2002
(73) Patentinhaber: Francotyp-Postalia GmbH, 16547 Birkenwerder (DE)
(72) Erfinder: Hetzer, Ulrich, 12679 Berlin (DE); Keunecke, Jan, Dr., 24159 Kiel (DE); Schlaaff, Torsten, 16341 Zepernick (DE); Gelfer, Gerorge G., West Chester, PA 19382 (US)

(56) Entgegenhaltungen:
- EP-A- 0 300 634
- EP-A- 0 475 638
- US-A- 5 107 276
- US-A- 5 815 180

## Beschreibung

Die Erfindung betrifft eine Anordnung zur Datennachführung für Aufwärmzyklen von Tintenstrahldruckköpfen gemäss des Anspruchs 1 und ein Verfahren gemäss des Anspruchs 10. Die Erfindung kommt in Tintenstrahldruckeinrichtungen zum Einsatz, beispielsweise in Frankiermaschinen mit Tintenstrahldruckköpfen, druckenden Stationen einer Postverarbeitungsmaschine oder anderen Druckeinrichtungen.

US-A-5 107 276 offenbart eine Anordnung zur Datennachführung für Aufwärmzyklen von T intenstrahldruckköpfen, die eine Einheit zum Aufwärmen, Temperaturmessen und Ansteuern eines Tintenstrahldruckkopfes und eine Steuereinheit für die Ansteuerung der Einheit sowie einen Speicher zum Speichern von Aufwärmdaten des Tintenstrahldruckkopfes aufweist.

US-A-5 107 276 offenbart auch, daß die vorgenannte Steuereinheit programmiert ist, mindestens eine Messung der Umgebungstemperatur mit einem Sensor durchzuführen. In US-A-5 107 276 werden in Abhängigkeit von der gemessenen Umgebungstemperatur und in Abhängigkeit von der Vergangenheit die Aufwärmdaten für einen Aufwärmzyklus ermittelt.

In der DE 196 05 015 C1 (US 5.949.444) ist bereits die Druckvorrichtung der Frankiermaschine JetMail® näher erläutert worden, die bei einem nichtwaagerechten annähernd vertikalen Brieftransport einen Frankierdruck mittels einem hinter einer Führungsplatte in einer Ausnehmung stationär angeordneten Tintenstrahldruckkopf durchführt. Ein AuslöseSensor für den Druckprozess ist kurz vor der Tintenstrahldruckkopf-Ausnehmung angeordnet. Er dient zur Briefanfangserkennung und wirkt mit einem Inkrementalgeber für eine Wegsteuerung zusammen. Der Druckprozess wird durch eine Durchlichtschranke der Frankiermaschine JetMail® ausgelöst (EP 901 108 A2). Damit wird die Vorderkante sogar besonders dicker Poststücke eindeutig erkannt. Ausserdem kommen bei der JetMail® weitere optische Sensoren zur Poststück-Stauerkennung und Wegsteuerung zum Einsatz. Neben den vorgenannten Sensoren kommt mindestens ein Sensor eines Druckblockes zum Einsatz, der ebenfalls wie ein Heizwiderstand über eine frankiermaschinen-interne Schnittstellenschaltung an die Frankiermaschinen-Steuerung angeschlossen ist. Eine frankiermaschinen-interne Schnittstellenschaltung ist bereits im EP 716 398 A2 (US 5.710.721) vorgestellt worden. Der Druckblock enthält beispielsweise drei Tintendruckmodule. Die Tintendruckmodule sind gemäss einer im EP 713 776 B1 (US 5.757.402) mitgeteilten Lösung zwischen den identisch aufgebauten Schaltungsmodulen angeordnet, wobei letztere jeweils einen Heizwiderstand und einen Sensor tragen. Um auch bei geringer Umgebungsstemperatur eine hohe Druckqualität der Frankiermaschine JetMail® zu gewährleisten, wird der Druckblock und damit auch die Tinte auf eine vorgegebene Temperatur vorerwärmt. Ein Drucken wird nur innerhalb eine bestimmten Temperaturbereiches gestattet, denn die Temperatur der Tinte hat einen erheblichen Einfluss auf die Tropfenbildung beim Tintenausstoss. Liegt die Umgebungstemperatur bei einer Temperatur Tₑᵣᵣₒᵣ = 0°C unterhalb der minimalen Betriebstemperatur Tₘᵢₙ = 32°C der JetMail® können durch zu hohe Temperaturunterschiede beim Aufheizen Schäden am Druckkopf entstehen. Oberhalb der maximalen Betriebstemperatur T ₘₐₓ = 50° C der JetMail® wird die Druckqualität schlechter. In beiden Fällen wird mindestens eine Fehlermeldung ausgegeben. Es existiert somit ein Widerspruch zwischen einer hohen Druckqualität und einer sofortigen Betriebsbereitschaft der Druckvorrichtung

Auch andere Ink-Jet-Drucker oder Frankiermaschinen mit Tintenstrahldrucktechnik, beispielsweise mit Bubble-Jet-Technologie, müssen erst eine vorbestimmte Betriebstemperatur erreichen, bevor der Druckblock oder Drucker zum Drucken freigegeben wird. Ein Sensor misst ständig die Temperatur im Tintendruckkopf. Die spezifischen Aufwärm-Daten werden für jede Tintenkartusche nach jedem Einschalten des Gerätes neu ermittelt. Dabei wird zyklisch ein mehrmaliges Freispritzen durchgeführt und dadurch ein grosses Tintenvolumen verspritzt. Zum Zwecke eines Tinteverspritzens, ist es erforderlich einen Heizwiderstand nahe einer Düse elektrisch so zu erwärmen, so dass ein Teil des Wassers der wasserhaltigen Tinte schlagartig verdampft (Bubble-Jet-Prinzip). Der Ink-Jet-Druckkopf wird mit Druckspannungsimpulsen von ca. 12 V und ca. 1,9 - 2,3 µs Dauer angesteuert. Dabei wird ein Tintentropfen zur Oberfläche eines Druckträgers oder beim Fehlen des letzteren zur Öffnung eines Tintensumpfbehälters beschleunigt. Die lokale Erwärmung führt auch zum allmählichen Anstieg der Temperatur in der weiteren Umgebung des Heizwiderstandes. Eine Druckpause führt dagegen zum allmählichen Abfall der Temperatur. Insbesondere ein Ink-Jet-Drucker, der mit einem Personalcomputer verbunden ist, der täglich neu gestartet wird, erfordert eine zu lange Vorbereitungszeit für die Druck-Aufgabe. Bei ½ Zoll-Ink-Jet-Kartuschen werden nach dem Einschalten zum Beispiel 22 Temperaturwerte des Druckkopfes gemessen, die zu jeweils einem Druckimpulsspannungswert gehören. Jede Düse wird pro Messung eintausend mal mit dem jeweils eingestelltem Druckimpulsspannungswert angesteuert. Bei der nächsten Messung wird die Düse eintausend mal mit einem jeweils niedriger eingestelltem Druckimpulsspannungswert angesteuert. Der Verlauf der so gemessenen Temperatur-Kurve wird ausgewertet. Der sich ergebende Druckimpulsspannungswert wird zum nachfolgend Drucken verwendet. Die Umgebungstemperatur hat bei der Messung ebenfalls einen Einfluss (Fig.5). Die somit erforderliche Vorbereitungszeit hat dann eine vorherbestimmte Dauer von ca. 1 min.
Könnte anderenfalls aber aus einem Standbymode für den Ink-Jet-Drucker heraus gestartet werden, dann könnte das eine unmittelbare Durchführung der Druck-Aufgabe erlauben. Die richtige Betriebstemperatur 15-40°C wird beibehalten, wenn der Ink-Jet-Druckkopf im Standbymode ohne das Bedrucken eines Druckträgers betrieben wird. Während des Druckens bei einer kürzeren Druckpause oder im Standbymode kann die Betriebstemperatur beibehalten werden, indem der Heizwiderstand nahe jeder Düse elektrisch erwärmt, so dass kaum oder kein Wasser der wasserhaltigen Tinte verdampft. Ein Energieimpuls von ca. 0,75 µs reicht dann nur zum Aufwärmen (Puls-Warming-Up), aber noch nicht zum Drucken. Im Interesse einer höheren Lebensdauer der Kartusche wird die PWU-Methode (Puls-Warming-Up) auch nach dem Einschalten verwendet. Auch bei einem Umgebungstemperaturbereich von 10-40°C muss eine Aufwärmzeit abgewartet werden, wenn eine Betriebstemperatur von ca. 45°C wieder erreicht werden soll. Unterhalb des angegebenen Bereichs der Umgebungstemperatur muss eine längere Zeit gewartet werden. Auch mit einem stärkeren Energieimpuls, der in zeitlichen Abständen, in denen nicht gedruckt wird, zusätzlich geliefert wird, kann eine vorbestimmte Betriebstemperatur aufrechterhalten werden, welche einerseits zwar ein sofortiges Drucken erlaubt. Andererseits führt ein stärkerer Energieimpuls > 2 µs zum Tinteverspritzen. Der Tintenvorrat einer Kartusche ist jedoch auf ca. 42 ml begrenzt und wird somit im auch Standbymode verbraucht. Da die Tintenkartuschen ein viel geringeres Tintenvolumen fassen, als zum Beispiel der Tintentank der Frankiermaschine JetMail® würde sich die Tintenkartuschenlebensdauer durch einen jeden zusätzlichen Tintenverbrauch beim Aufwärmen erheblich verringern.

Aus der US 5,625,384 ist ein Tintenstrahldrucker mit auswechselbaren Tintendruckköpfen bekannt, wobei während der Produktion der Kartuschen die charakteristischen Daten jedes speziellen Kopfes ermittelt und im ROM auf dem Kopf gespeichert werden, d.h. vor einem erstmaligen Platzieren im Tintenstrahldrucker. Die Kopfbetriebsbedingungen können damit automatisch aufgerufen werden. Der Austausch von Köpfen wird automatisch anhand einer Identifikationsinformation erkannt. Ein wieder eingewechselter Tintendruckkopf kann jedoch nicht mit den optimalen Kopfbedingungen betrieben werden, wenn ein zu langer Zeitabschnitt bis zum Wiedereinwechseln vergangen ist. Wenn der wieder eingewechselte Tintendruckkopf nur noch über einen Resttintenvorrat verfügt, könnte man allerdings auf ein Wiederherstellen von Bedingungen verzichten, die eine lange Lebensdauer des Tintendruckkopfes garantieren. Jedoch gibt es keine Möglichkeit den Zeitabschnitt nach dem Wiedereinwechseln bis zum Wiederbetrieb des Kopfes weiter zu verkürzen und letzterer wird immer mit den gleichen bei der Produktion gespeicherten Daten betrieben.

Der Erfindung liegt die Aufgabe zugrunde, eine Anordnung und ein Verfahren zur Datennachführung für Aufwärmzyklen von Tintenstrahldruckköpfen zu entwickeln, die bei weniger Tintenverbrauch eine schnellere Betriebsbereitschaft und eine zufriedenstellende Druckqualität prinzipiell ermöglicht.

Die Aufgabe wird mit den Merkmalen der Anordnung nach dem Anspruch 1 und mit den Merkmalen des Verfahrens nach dem Anspruch 10 gelöst.

Es ist vorgesehen, dass die Druckkopfcharacteristica in der Maschine selbst bestimmt und in einen beschreibbaren Speicher gespeichert wird, um die Maschine auf den Kopf entsprechend zu programmieren, der in die Maschine erstmalig eingesetzt ist. Für einen ausgewechselten und wieder eingesetzten Tintenstrahldruckkopf muß die Druckkopfcharacteristica in der Maschine nicht noch einmal bestimmt werden. Vorzugsweise werden Tintenkartuschen eingesetzt, die einen Tintenvorratsbehälter, einen Tintenstrahldruckkopf und einen nichtflüchtigen Speicher aufweisen. Für unterschiedliche Tintenkartuschen werden optimale Aufwärmdaten WUD (Warming Up Daten) von einer Steuerung der Maschine ermittelt und gespeichert. Nicht nur die Umgebungstemperatur sondern auch andere Bedingungen können sich bei einem späteren Wiederverwenden einer Tintenkartusche geändert haben und werden erfindungsgemäß berücksichtigt. Beispielsweise können im Speicher einer Frankiermaschine eine ausgelesene Tintenkartuschen-Seriennummer zusammen mit zugehörigen Aufwärmdaten WUD bei einer erstmaligen Inbetriebnahme einer Tintenkartusche gespeichert werden, welche nachträglich auf die geänderten Bedingungen an paßbar sind. Zusätzlich oder alternativ dazu können diese Aufwärmdaten WUD auf einem Speicher-Chip einer Tintenkartusche gespeichert werden.
Wurden optimale Aufwärmdaten WUD bereits einmal ermittelt, kann beim nächsten Einschalten eine Senkung der Aufwärmzyklen erfolgen, durch:
- eine temperaturbezogene Datennachführung durch eine im Speicher hinterlegte Anhängigkeit oder durch eine Berechnung nach einem im Speicher hinterlegten Algorithmus,
- eine vergangenheitsbezogene Datennachführung durch eine im Speicher hinterlegte Anhängigkeit oder durch eine Berechnung nach einem im Speicher hinterlegten Algorithmus und/oder
- eine userbezogene Datennachführung entsprechend einer Benutzereingabe von Daten in den Speicher und Aufrufen von Betriebsparametern in Abängigkeit von der vom Benutzer getroffenen Auswahl.

Wurden die Aufwärmdaten für eine bestimmte Tintenkartusche bei deren Inbetriebnahme unter ersten Bedingungen gespeichert, dann können bei zweiten Bedingungen beim nächsten Einschalten die zugehörigen Aufwärmdaten ermittelt werden, ohne einen physikalischen Zustand mehrmals messen zu müssen. Zu einer aktuellen zweiten Bedingung gehören mindestens die Umgebungs- und die Kopftemperatur beim Einschalten. Liegt die Messtemperatur aber zwischen zwei Temperaturpunkten in der Tabelle kann der Mikroprozessor bei den Aufwärmdaten interpolieren. Die Datennachführung ist in drei Kombinationen möglich:
- temperatur- und vergangenheitsbezogene Nachführung,
- temperatur- und user-bezogene Nachführung sowie die
- temperatur- und vergangenheits- und user-bezogene Nachführung.

Eine Frankiermaschine oder ein Ink-Jet-Drucker gestatten via Userinterface eine Benutzereingabe, um eine stufenweise wählbare Einstellung zwischen einer höheren Lebensdauer der Kartusche oder einer schnelleren Betriebbereitschaft im Falle eines Schnellstartes einzugeben. Der Zeitabschnitt nach dem Wiedereinwechseln bis zum Wiederbetrieb jeder Kartusche hat damit eine vom Benutzerwunsch abhängige wählbare Länge, wobei eine kleiner gewählte Länge die Lebensdauer der Kartusche reduziert. Die user-bezogene Nachführung ist auf den aktuellen Eingabewunsch bezogen. Bei den user-bezogenen Daten wird die Veränderung des Temperaturverhaltens des Kopfes der Tintenkartusche durch die Umgebungstemperatur entsprechend mit berücksichtigt.

Der vollzogene Tintenverbrauch/Gebrauch jeder Tintenkartusche und die Alterung sind vergangenheitsbezogene Bedingungen, die von der Frankiermaschine automatisch berücksichtigt werden. Alterung tritt nicht nur durch die Zeitdauer des Betreibens des Kopfes ein, sondern findet auch bei Nichtgebrauch satt. Vom Hersteller der Frankiermaschine werden ein Verfallsdatum für die Tintenkartusche in jeder der Tintenkartuschen nichtflüchtig gespeichert. Zur Bestimmung der Alterung kann beispielsweise eine interne Kalender-Uhr der Frankermaschine verwendet werden. Vor dem Verfallsdatum wird sich durch Gebrauch der Tintenkartusche deren Wert verringern. Dadurch erscheint es als gerechtfertigt, einen schnelleren Start auf Kosten der Lebensdauer der Kartusche durchzuführen.
Außerdem kann festgestellt werden, ob das Verfallsdatum für die Tintenkartusche abgelaufen ist. In einem solchen Fall ist die Steuerung programmiert, einen Schnellstart auf Kosten der Lebensdauer der Kartusche automatisch durchzuführen, welcher es erlaubt, den Zeitabschnitt bis zum Wiederbetrieb der Kartusche auf eine minimale Länge zu verkürzen.
Alternativ zum Verfallsdatum für die Tintenkartusche kann in jeder der Tintenkartuschen eine Anzahl von n Tagen als Grenzwert nichtflüchtig gespeichert werden. Letztere wird täglich dekrementiert, bis eine Anzahl von Null Tagen erreicht wird. Bei Unterschreitung vorbestimmter Grenzwerte an Tagen bzw. wird es ermöglicht, einen entsprechend schnelleren Start auf Kosten der Lebensdauer der Kartusche durchzuführen.
In Umkehrung dazu arbeitet eine weitere Variante folgendermaßen: Eine Anzahl von n Tagen wird als Grenzwert nichtflüchtig gespeichert und ein Zähler wird täglich inkrementiert, bis eine Anzahl von Tagen erreicht wird, welche dem vorgenannten Grenzwert entspricht. Bei Überschreitung vorbestimmter Grenzwerte an Tagen bzw. wird es wieder ermöglicht, einen entsprechend schnelleren Start auf Kosten der Lebensdauer der Kartusche durchzuführen.
Durch die vergangenheitsbezogenen Daten wird die Veränderung des Temperaturverhaltens durch Gebrauch und Alterung der Tintenkartusche berücksichtigt.
Diese temperaturbezogene, vergangenheitsbezogene und/oder userbezogene Datennachführung verlangt Aufwärmdaten, die in einer Tabelle den aktuellen Bedingungsdaten zugeordnet sind. Deren Lieferung erfolgt durch Sensoren und Speicher, ggf. durch einen Uhren/Datums-Baustein. Der Mikroprozessor der Steuerung der Druckvorrichtung führt eine Ermittlung der Umgebungstemperatur, der Kopftemperatur, des Füllstandes, der Zeitdauer des Betreibens des Kopfes bis zum aktuellen Datum sowie des Userwunsches durch und wählt Aufwärmdaten aus oder berechnet diese.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: perspektivische Ansicht einer Frankiermaschine mit einer Tintenkartusche,
- Figur 2,: Tintenkartusche,
- Figur 3,: Blockschaltbild des elektronischen Halbleiterchips für den Kopf,
- Figur 4,: Blockschaltbild mit einer Kontaktiereinheit und der elektronischen Steuereinheit der Druckvorrichtung,
- Figur 5,: Temperatur/Spannnungs-Diagramm,
- Figur 6,: Flussdiagramm zur Datennachführung für Aufwärmzyklen von Tintenstrahldruckköpfen.

Die Figur 1 zeigt eine perspektivische Ansicht einer oben geöffneten Frankiermaschine 1. Die Frankiermaschine 1 hat eine schlitzförmige Öffnung 3 in ihrem Gehäuse 4. Die Transportrichtung für ein zugeführtes - nicht gezeigtes - Poststück ist durch einen Pfeil gekennzeichnet und verläuft von links oben nach rechts unten. Das Poststück kommt beim weiteren Transport zum Anliegen an eine Führungsplatte 2 der Frankiermaschine 1. Das oben geöffnete Gehäuse 4 zeigt zwei in Druckposition positionierte ½ Zoll Tintenstrahldruckköpfe. Letztere weisen jeweils einen eigenen Daten- und Tinten-Speicher auf und werden deshalb auch als Tintenkartuschen bezeichnet. Ein Tinten-Speicherbehälter fasst ca. 40 ml Tinte. Die Anschluss-Seite der ½ Zoll Tintenkartuschen 21, 22 ist in besonderer vorbestimmter Weise ausgebildet. Entsprechende Steuer-und Kontaktiereinheiten 211 und 221 sind zur elektronischen Signalwandlung und elektro-mechanischen Verbindung an die Anschluss-Seite der ½ Zoll Tintenkartuschen 21, 22 angepasst.

Die Figur 2 zeigt eine Tintenkartusche 21, die einen elektronischen Halbleiterchip 2100 in einem Kopf aufweist, der an einem Hals 2103 hängt. Der Kopf hat in Ausstossrichtung eine Düsenplatte 2104 und orthogonal dazu ein paralleles Interface mit einer elektrischen Kontaktiereinheit 2105 zur Ansteuerung des Tintenstrahldruckkopfes. Die Tintenkartusche 21 hat einen bauchförmigen Tintenvorratsbehälter 2106 als Tinten-Speicher und gegenüberliegend einen elektronischen Speicherchip 210 zum Speichern von Aufwärmdaten des Tintenstrahldruckkopfes 21 mit elektrischen Kontakten 2107 zur Abfrage der Aufwärmdaten, der Füllstandsdaten und weiterer Daten. Letztere schliessen eine Hersteller-Identifikationsnummer ein, anhand welcher von der Steuereinheit der Druckvorrichtung überprüft werden kann, ob eine gültige Tintenkartusche 21 installiert worden ist. Ein mechanisches Verhinderungsmittel 2108 verhindert bereits ein Einsetzen von Tintenkartuschen, die nicht vom Hersteller der Druckvorrichtung freigegeben sind. Die elektronischen und mechanischen Verhinderungsmittel 210, 2107 und 2108 sind vorzugsweise in einer Baueinheit zusammengefasst und an der Tintenkartuschen-Gehäusewand (am Hals oder Rücken) nichtlösbar befestigt (zum Beispiel durch Kleben). Der elektronische Speicherchip 210 zum Speichern von Aufwärmdaten hat ein serielles Interface mit elektrischen Kontakten 2107 zur Abfrage von Daten. Entsprechend diesen elektronischen und mechanischen Verhinderungsmitteln 210, 2107 und 2108 ist eine Steuer-und Kontaktiereinheit 211 zur elektronischen Signalwandlung und mechanischen Verbindung mit der ½ Zoll Tintenkartusche vorgesehen.

Eine - nicht gezeigter - zweiter elektronischer Speicherchip 220 ist entsprechend für die zweite Tintenkartusche 22 vorgesehen, welche prinzipiell gleich aufgebaut ist, wie die erste Tintenkartusche 21.

Die Figur 3 zeigt ein Blockschaltbild des elektronischen Halbleiterchips 2100, der mindestens einen Daten-Speicher 2102 der Tintenkartusche 21, einen Sensor 2109 für die Kopftemperatur und Tintenausstossmittel E1 ... En ... E300 eines Kopfes 2101 ausweist. Die Tintenausstossmittel enthalten beim Bubble-Jet-Prinzip Heizwiderstände R1 ... Rn ... R300, wobei jeweils ein Heizwiderstand einer Tintenkammer zugeordnet ist und von einem Negator N1, ..., Nn, ..., N300 angesteuert wird. Jeder Negator N1, ..., Nn, ..., N300 ist an Pin's für einen Adresseneingang A1, ..., An, ... für einen Leistungseingang P1, ..., Pn, ... und für Massepotential G1, ..., Gn, ... angeschlossen und kann darüber ausgewählt werden. Die Pin's für Massepotential G1, ..., Gn, ... und diejenigen der Leistungseingänge P1, ..., Pn, ... sind für eine Vorselektion zu je 14 Gruppen zusammengelegt. Beispielsweise sind über die Pin's P14 und G14 der vierzehnten Gruppe 20 Tintenausstossmittel E262, E264, ..., En, ..., E298, E300 eines Kopfes 2101 gemeinsam und über die Pin's P6 und G6 der sechsten Gruppe sind 22 Tintenausstossmittel E86, E88, ..., Em, ..., E126, E128 des Kopfes 2101 gemeinsam vorselektierbar. Die Pin's für einen Adresseneingang A1 bis A7, A9 bis A14 und A16, ..., An, ...,A22 werden zu 20 Adresseneingängen A1, ..., An, ..., A22 zusammengelegt, welche die 20 Tintenausstossmittel E262, E264, ..., En, ..., E298, E300 der vierzehnten Gruppe des Kopfes 2101 einzelnen zu selektieren gestat-ten. Die Pin's für einen Adresseneingang A1, ..., An, ... bei den übrigen Gruppen werden bis maximal zu 22 Adresseneingängen A1, ..., An, ..., A22 zusammengelegt, um die 22 Tintenausstossmittel, zum Beispiel der sechsten Gruppe, einzelnen selektieren zu können. Damit sind mit 50 Kontakten der Kontaktiereinheit 2105 bereits über 300 Dot's adressierbar. Über die 22 Adresseneingänge A1, ..., An ..., A22 sind auch die Speicherzellen eines Nur-Lese-Speichers 2102 (ROM) einzelnen adressierbar. Die Wortbreite des ROM's 2102 beträgt 1 Bit, welches über die Pin's R10x, G6 abfragbar ist, um beispielsweise den Typ (1 Bit), die Tintenkartuschen-Seriennummer (8 Bit) und ggf. andere Daten (13 Bit) abzufragen. Jede Speicherzelle ist ähnlich der Schaltung für ein Tintenausstossmittel aufgebaut. Sie hat einen Negator mit FET und einen Drain-Widerstand. Letzterer ist maskenprogrammiert und zu einem Referenzwiderstand parallel schaltbar, wenn die Pin's G14 und G6 verbunden werden. Die Abfrage eines Widerstandsreferenzwertes erfolgt über den Kontakt Pin R10x, wenn G14 selektiert ist. Ein weiterer Kontakt Pin S ist für die Abfrage des Kopf-Temperatursensors vorgesehen. Die am Kopf 2101 angeschlossene Kontaktiereinheit 2105 hat insgesamt 52 Kontakte (Fig.2).
Die Figur 4 zeigt ein Blockschaltbild mit einer Steuer-und Kontaktiereinheit (Pen Driver Unit) und der elektronischen Steuereinheit der Druckvorrichtung. Die Steuereinheit 14 der Druckvorrichtung weist mindestens einen Mikroprozessor 140, ein Userinterface 142, 143, einen Speicher 200, eine serielle Schnittstelle 144 und einen Uhren/Datumsbaustein 145 auf. Die Steuereinheit 14 ist beispielsweise ein Meter einer Frankiermaschine und enthält weiterhin eine sichere Abrechnungseinheit 141 (Secure Accounting Device) für die Buchung von Frankierungen. Die Steuereinheit 14 ist mit dem Speicher 200 verbunden. Die Steuereinheit 14 ist über eine serielle Schnittstelle 144 über eine Kontaktiereinheit 2117 der Steuer-und Kontaktiereinheit 211 mit der Kontaktiereinheit 2107 des Speichers 210 verbunden. Letztere ist beispielsweise ein E²PROM oder ähnlicher nichtflüchtiger Schreib/Lesespeicher. Die Steuer-und Kontaktiereinheit 211 enthält einen anwenderspezifischen Schaltkreis (ASIC) 2111 und einen Temperatursensor 2119 zur Ermittlung der Umgebungstemperatur. Über die Kontaktiereinheit 2115 einer parallelen Schnittstelle des ASIC's 2111 der Steuer-und Kontaktiereinheit 211 sind die Tintenstrahldruckkopftemperatur vom Sensor 2109 und eine 8 Bit-Tintenkartuschen-Seriennummer aus dem Nur-Lese-Speicher 2102 (ROM) abfragbar. Letzterer liefert die 8 Bit-Tintenkartuschen-Seriennummer an die Kontaktiereinheit 2105 der parallelen Schnittstelle des Halbleiterchips 2100, die mit der Kontaktiereinheit 2115 der parallelen Schnittstelle des anwenderspezifische Schaltkreises ASIC 2111 verbunden ist. Die in den Speichern 200, 210, 220 gespeicherten Daten werden vom Mikroprozessor aufgerufen und die über den Sensor 2109 ermittelte Kopftemperatur abgefragt. Der anwenderspezifische Schaltkreis (ASIC) 2111 der Steuer-und Kontaktiereinheit 211 empfängt serielle Signale, die nun von der Steuereinheit 14 der Druckvorrichtung 1 geliefert werden, damit diese in parallele Ansteuersignale für den elektronischen Halbleiterchip 2100 umgesetzt werden. Ein Spannungswandler (DC/DC) 2112 erzeugt - gesteuert durch den ASIC 2111 - die Druckspannung in der erforderlichen Höhe.
Eine - nicht gezeigte - zweite Steuer-und Kontaktiereinheit 221 für die zweite Tintenkartusche 22 ist prinzipiell gleich aufgebaut, wie die Steuer-und Kontaktiereinheit 211 für die erste Tintenkartusche 21.
Alternativ ist auch eine gemeinsame Drucksteuereinheit 20 (nicht gezeigt) möglich, die einen anwenderspezifischen Schaltkreis (ASIC) 2011 und einen Spannungswandler (DC/DC) 2012 enthält und an welche zwei Kontaktiereinheiten 211 und 221 ansteckbar sind. Von der Steuereinheit 14 wird die gemeinsame Drucksteuereinheit 20 angesteuert. Ein eventueller Unterschied zwischen beiden Tintenkartuschen 21 und 22 bezüglich der Ansteuerimpulsenergie wird dann bei gleicher Impulshöhe mittels einer modifizierten Impulsdauer ausgeglichen.

Im Verfahren ist vorgesehen, dass eine Speicherung von Aufwärmdaten unter ersten Bedingungen erfolgt, dass zweite Bedingungen ermittelt werden und dass die zugehörigen Aufwärmdaten bei aktuellen zweiten Bedingungen ermittelt werden. Der auf der Tintenkartusche 21, 22 angeordnete E²PROM oder ein vergleichbarer nichtflüchtiger Speicher 210, 220 ist vorgesehen, in einem ersten Speicherbereich Aufwärmdaten und im zweiten Speicherbereich die Tintenkartuschen-Seriennummer zu speichern, wobei letztere mit der im Speicher ROM 2102 gespeicherten Tintenkartuschen-Seriennummer identisch ist. Der Mikroprozessor 140 greift zum Beispiel mit der Tintenkartuschen-Seriennummer aus dem ROM 2102 auf den ersten Speicherbereich des Speichers 200 oder 210, 220 mit den Aufwärmdaten zu. In den Speichern 200 oder 210, 220 kann eine Hersteller-Identifizierungsnummer des die Druckvorrichtung 1 und Tintenkartuschen 21, 22 liefernden Herstellers gespeichert vorliegen. Die Hersteller-Identifizierungsnummern aller Tintenkartuschen 21, 22 sind identisch. Die Berechtigung zur Verwendung der Tintenkartuschen 21, 22 kann anhand der Hersteller-Identifizierungsnummer vom Mikroprozessor 140 überprüft werden, welche in einem Speicherbereich des Speichers 200 gespeichert vorliegt. Die Form der Kontakte 2107, die Art der Schnittstelle (seriell) und mechanischen Verhinderungsmittel 2108 begrenzen zusätzlich die Möglichkeiten des Benutzers, ohne Berechtigung die Tintenkartuschen eines anderen Hersteller einzusetzen. Die Korrektheit aller Code oder Nummern kann beispielsweise von einer entfernten Datenzentrale überprüft werden. In der nicht vorveröffentlichten deutschen Patentanmeldung Nummer 199 58 941 wurde bereits ein Verfahren zum Schutz eines Gerätes vor einem Betreiben mit unzulässigem Verbrauchsmaterial und eine Anordnung zur Durchführung des Verfahrens vorgeschlagen, wobei der Tintenkartusche ein Code zugeordnet wird und die Überprüfung der Authentizität der Tintenkartusche anhand eines gespeicherten Referenzcodewortes in einer entfernten Datenzentrale erfolgt.
Eine Speicherung von Aufwärmdaten unter ersten Bedingungen erfolgt in an sich bekannter Weise bei der erstmaligen Installation der Tintenkartusche, wobei zu gleicher Zeit die Überprüfung der Authentizität des Verbrauchsmaterials (Tintenkartusche) in einer entfernten Datenzentrale ausgelöst werden kann, anhand der Hersteller-Identifizierungsnummer und der 8 Bit-Tintenkartuschen-Seriennummer oder alternativ dazu anhand eines aus dem Speicher 210, 220 ausgelesenen Codewortes durch Vergleich mit einem in einer entfernten Datenzentrale gespeicherten Referenzcodewort. Das Codewort kann auch durch Verschlüssellung von Serien- und Identifizierungsnummern gebildet werden oder ist lediglich der Seriennummer zugeordnet. Die Kommunikation mit der entfernten Datenzentrale kann dann zwar abgehört aber nicht ausgewertet werden, um gefälschte Tintenkartuschen mit einer echten Tintenkartuschen-Seriennummer und Hersteller-Identifizierungsnummer zu erzeugen.

Anhand der Figur 5, die ein Temperatur/Spannungs-Diagramm zeigt, wird nun die Ermittlung von Aufwärmdaten unter ersten Bedingungen bei der erstmaligen Installation der Tintenkartusche erläutert. Voraussetzung ist, dass die von der Steuer-und Kontaktiereinheit 211, 221 (Pen Driver Unit) gemessene Umgebungstemperatur ϑ_{U} im optimalen Bereich liegt und dass nach erfolgter Kalibrierung die Kopftemperatur ϑ_{K} von einen Temperatursensor des Druckkopfes gemessen werden kann. Bei ½ Zoll- Ink-Jet-Kartuschen werden nach dem Einschalten zum Beispiel 22 Temperaturwerte des Druckkopfes gemessen, die zu jeweils einem vorbestimmten Druckimpulsspannungswert gehören. Jede Düse wird eintausend mal mit einer Impulsspannung von ≥ 12 V bei ca. 2 µs Impulsbreite angesteuert. Vor jeder weiteren Messung wird der Druckimpulsspannungswert schrittweise verringert. Die gemessene Temperatur-Kurve wird ausgewertet, indem das lokale Minimum der Temperatur-Kurve gesucht wird. Die dazugehörige Druckimpulsspannung U_{P}(ϑ_{Kmin}) wird mit einem Faktor von 1,3 multipliziert. Der sich ergebende optimale Druckimpulsspannungswert wird zum Drucken und zum Aufwärmen verwendet. Beim Aufwärmen ist jedoch die Impulsbreite verrringert auf ca. 0,75 µs. Der optimale Druckimpulsspannungswert und der gemessene Spannungstemperaturverlauf werden nichtflüchtig gespeichert. Im vorgenannten Beispiel wurde bei einer Neuinstallation einer Tintenkartusche ein Temperatur/Spannungs-Verlauf bei einem Parameter (Umgebungstemperatur ϑ_{U} = 20 °C) mittels 22 Messwerten in einem ersten Speicherbereich gespeichert. Mit einem weiteren Parameter nₒ wird die Tintenkartusche automatisch als neuwertig bewertet, wenn noch keine vergangenheitsbezogenen Daten bekannt sind. Für die optimale Druckimpulsspannung U_{Popt} sind Gleichungen: ${U}_{Popt} = 1 , 3 {U}_{P} ( {ϑ}_{Kmin} )$ ${U}_{Popt} = F { {ϑ}_{U} , {ϑ}_{Kmin} , {n}_{o} }$ aufstellbar, wobei die Funktion F für den Verlauf der Kurve bestimmend ist. Wenn nun beim nächsten Einschalten andere Bedingungen herrschen (beispielsweise ϑ_{U} = 25 °C), kann erfindungsgemäss auf eine erneute Messung eines Temperatur/Spannungs-Verlaufes verzichtet werden, da statt dessen eine U_{Popt}-Ermittlung anhand des Temperatur/Spannungs-Verlaufes durch eine Datennachführung vorgenommen wird.

Für eine Datennachführung gibt es zwei grundsätzliche Möglichkeiten:
a) empirisch ermittelte Daten für die optimale Druckimpulsspannung U_{Popt} bei unterschiedlichen Umgebungstemperaturen ϑ_{U} bezogen auf erste Bedingungen nₒ sind in einer Tabelle 1 gespeichert.
b) Algorithmus zur Berechnung der optimale Druckimpulsspannung U_{Popt} bei unterschiedlichen Umgebungstemperaturen ϑ_{U} bezogen auf erste Bedingungen nₒ (siehe Gleichung (1)).

Die Tabelle 1 wurde für einen neuwertigen Druckkopf mit der Seriennummer 256 aufgenommen und entspricht dem in Fig.5 gezeigten Diagramm. Von einem Maximalwert 12 V beginnend wird schrittweise die Spannung abgesenkt. Die Schrittweite beträgt 0,2 V. Die Minima ϑ_{Kmin} wurden fett hervorgehoben.

Im Falle empirisch ermittelter Daten und einer dazwischen gelegenen Umgebungstemperatur lassen sich nicht gespeicherte Zwischenwerte für die zugehörige Druckimpulsspannung durch eine übliche Interpolationsrechnung ermitteln. Die zur Umgebungstemperatur gehörige Druckimpulsspannung wird mit einem Faktor von 1,3 multipliziert und ergibt die optimale Druckimpulsspannung (fett hervorgehoben).

Für einen nicht neuwertigen Druckkopf sind zusätzlich zweite Bedingungen als ein Kombination von Parametern zu ermitteln, welche eine vergangenheitsbezogene und userbezogene Adaption ermöglichen, indem weitere Tabellen je nach Parameter n_{P} , Oᵤₛₑᵣ erzeugt werden. Die zweiten Bedingungen (Druckkopfalter, Füllstand) werden durch den vergangenheitsbezogenen Parameter n_{P} ausgedrückt. Im einfachsten Fall gibt es eine zweite Tabelle, da nur zwischen neuwertig (Parameter nₒ) und alt (Parameter n_{P}) unterschieden wird. Der userbezogene Parameter Oᵤₛₑᵣ erzeugt eine weitere Adaption für eine noch schnelle Betriebsbereitschaft. Im einfachsten Fall gibt es nur eine dritte und vierte Tabelle, da nur zwischen zwei Fällen normal und schneller unterschieden wird.

Aus der Figur 6 geht nun das Flussdiagramm zur Datennachführung für Aufwärmzyklen von Tintenstrahldruckköpfen hervor. Nach dem StartSchritt 100 wird die Identifizierungsnummer ID des Kartuschenherstellers vorzugsweise von der Steuereinheit 14 gelesen (Schritt 101) und überprüft (Schritt 102). Bei einem erlaubten Kartuschenhersteller wird zum Schritt 104 verzweigt. Anderenfalls wird via Schritt 103 für Abgabe einer Fehlermeldung zum Schritt 101 zurückverzweigt. Damit ist die Qualität gesichert, da nur die Kartuschen eines bestimmten Herstellers akzeptiert werden. Im Schritt 104 wird überprüft, ob eine Neu-Installation einer Tintenkartusche erfolgen soll. Es können auch bereits benutzte und zwischenzeitlich ausgewechselte Tintenkartuschen wieder eingesetzt werden. Für eine derartige nicht neuwertige Tintenkartusche sind im Speicher Aufwärmdaten, mit Parameter nₒ die erste Bedingung und ggf. ein Codewort bereits gespeichert. Die Steuereinheit 14 hat einen Sicherheitsmodul 141, das einen Code (Wort) durch Verschlüssellung von Seriennummer und Hersteller-Identifizierungsnummer zu bilden vermag. Das Codewort wird im Speicher 210, 220 der Tintenkartuschen gespeichert. Sind ein Codewort oder der Parameter nₒ gespeichert, wird keine Neu-Installation vorgenommen und zum Schritt 111 verzweigt, um in nachfolgenden Schritten eine Datennachführung für einen Schnellstart durchzuführen. In einem Speicher 200 der Frankiermaschine können bis zu 256 verschiedene Seriennummern mit zugeordneten Aufwärmdaten und Parametern gespeichert werden. Der Speicherplatzbedarf ist reduzierbar, je mehr Daten (Code, Seriennummer und zugeordnete Aufwärmdaten und Parameter) im Speicher 210, 220 der Tintenkartuschen selbst gespeichert werden.

Soll eine Neuinstallation vorgenommen werden, dann erfolgt zunächst ein Lesen der Seriennummer im Schritt 105 und ggf. das Erzeugen eines Codes, der mindestens der Seriennummer zugeordnet ist. Nach dem Lesen der Seriennummer im Schritt 105 wird zum Schritt 106 verzweigt, um die automatische Übermittlung des Codes oder der Seriennummer zum Teleportodatenzentrum TDC auszulösen. Das Übermitteln kann auch später, zum Beispiel bei einer Kommunikation zwecks einer Guthabennachladung, erfolgen. Im TDC erfolgt ein Erfassen des eingesetzten Verbrauchsmaterials und ein Prüfen des Codes der Seriennummer. Die Tintenkartusche des bestimmten Herstellers mit der gelesenen Seriennummer muss an den Benutzer tatsächlich ausgeliefert worden sein. Andernfalls können Massnahmen zum Schutz vor Piraterieprodukten getroffen werden. Bei einer Neuinstallation erfolgt im Schritt 107 ein Messen der Umgebungstemperatur ϑ_{U} und ein Ermitteln einer Kurve für die Kopftemperatur ϑ_{K} = f {U_{P}} , wobei letztere eine Funktion der an die Heizelemente angelegten Druckimpulsspannung U_{P} ist. Im Bereich 12 V ≥ U_{P}... ≥ U_{Pmin} liegt ein Minimum der Kopftemperatur ϑ_{Kmin}. Im Schritt 108 wird die Druckimpulsspannung U_{P} (ϑ_{Kmin}) bestimmt, die dem Minimum zugeordnet ist. Dann wird die optimale Druckimpulsspannung nach der o.g. Gleichung (1) ermittelt und im ersten Speicherbereich eines Speichers 200 oder 210, 220 gespeichert. Im Schritt 109 erfolgt ein Speichern von Seriennummer bzw. Code und ersten Bedingungen nₒ im zweiten Speicherbereich des Speichers 200 oder 210, 220. Im nachfolgenden Schritt 110 wird eine erste Tabelle für die optimale Druckimpulsspannung in Abhängigkeit von den Parametern ausgewählt oder gemäß der Gleichung (2) generiert.
Vom Schritt 110 wird über den Schritt 104 zum Schritt 111 verzweigt, wo eine Abfrage gestartet wird, ob zweite Bedingungen neu eingegeben wurden. Bei einer Neu-Installation sei das nicht der Fall und es wird auf den Schritt 113 verzweigt, wo eine Abfrage gestartet wird, ob zweite Bedingungen gespeichert vorliegen. Falls zu einem vorherigem Zeitpunkt userbezogen ein Parameter Oᵤₛₑᵣ eingegeben und gespeichert wurde, das eine schnelle Betriebsbereitschaft hergestellt werden soll, wird auf einen Schritt 114 verzweigt. Bei einer Neu-Installation ist das gewöhnlich nicht der Fall und es wird auf den Schritt 116 verzweigt, wo Aufwärmdaten zugeordnet zur Seriennummer der Tintenkartusche gespeichert werden. Damit kann im Schritt 117 ein Vorwärmen mit Impulsen der Dauer t = 0,75 µs und Höhe U_{Popt} vorgenommen werden. Die im Schritt 118 wiederholt gemessene Kopftemperatur wird überwacht (Schritte 119, 120). Wird im Schritt 119 festgestellt, dass ein Minimum des optimalen Kopftemperaturbereiches nicht unterschritten wird, erfolgt im Schritt 120 die Prüfung, ob ein Maximum des optimalen Kopftemperaturbereiches nicht überschritten wird. Liegt also die Kopftemperatur innerhalb des optimalen Kopftemperaturbereiches, dann wird das Ende (Schritt 122) erreicht. Falls aber die Kopftemperatur unterhalb des optimalen Kopftemperaturbereiches liegt, dann gilt nicht ϑ_{K} > ϑ_{Koptmin} und es wird zum Vorwärmen auf den Schritt 117 zurückverzweigt. Die Aufwärmimpulse führen zu einer treppenförmig ansteigenden Kopftemperatur. Anderenfalls erfolgt eine Fehlermeldung (im Schritt 121), wenn im Schritt 120 die Prüfung ergibt, dass ein Maximum des optimalen Kopftemperaturbereiches überschritten wird (es gilt dann nicht ϑ_{K} < ϑ_{Koptmax})· Die Senkung der Aufwärmzyklen macht sich bei einer gebrauchten Tintenkartusche bemerkbar. Die Erfindung hat den Vorteil, dass bei nicht neuwertigen Tintenkartuschen die Aufwärmzyklen mit Tinteverspritzen einer Neu-Installation vermieden werden können. Wenn für die Aufwärmzyklen ein Verfahren zur Datennachführung verwendet wird, garantieren die im Schritt 116 gespeicherten Aufwärmdaten U_{Popt} und t = 0,75 µs ein Aufwärmen des Druckkopfes einer nicht neuwertigen Tintenkartusche in weniger als der halben Zeit, d.h innerhalb einer Zeit von < 30 s.
Bei einer gebrauchten Tintenkartusche kann die Abfrage im Schritt 111 ergeben, dass eine zweite Bedingung neu eingegeben werden soll. Beispielsweise kann ein userbezogene Parameter Oᵤₛₑᵣ per Tastatur vom User selbst eingegeben werden. Alternativ gibt die Teleporto-Datenzentrale im Zusammenhang mit einem Guthabennachladen und nach erfolgter Überprüfung der Seriennummer der Tintenkartusche einen Parameter Oᵤₛₑᵣ in die Frankiermaschine ein, der die Aufwärmzeit beeinflusst.

Handelt es sich bei der Tintenkartusche um ein Piraterieprodukt, dann kann somit mindestens die Aufwärmzeit verlängert werden. Schliesslich soll nur ein Qualitätsprodukt, dessen Kennlinien bekannt sind, ein Schnellaufwärmen erlauben.
In einem anderen Fall wird ein Parameter für ein Schnellaufwärmen von der Teleporto-Datenzentrale TDC aufgrund eines Kundenwunsches eingegeben. Der Parameter Oᵤₛₑᵣ steht für eine userbezogene Reduzierung der Aufwärmzeit des Druckkopfes. Die im Schritt 116 gespeicherten Aufwärmdaten weichen bezüglich der Impulshöhe vom Wert der optimalen Druckimpulsspannnung U_{Popt} ab. Bei einer niedrigeren Impulshöhe verlängert sich die Lebensdauer des Druckkopfes der Tintenkartusche und ebenfalls die Aufwärmzeit des Druckkopfes. Bei einer höheren Impulshöhe verringert sich die Lebensdauer des Druckkopfes der Tintenkartusche und ebenfalls die Aufwärmzeit des Druckkopfes. Das gilt ebenfalls für die Impulsdauer. Grundsätzlich kann neben der Impulshöhe auch die Impulsdauer verändert werden. Es ist in einer Variante vorgesehen das der Parameter Oᵤₛₑᵣ durch Veränderung der Impulsdauer entsprechend dem Kundenwunsch einen Schnellstart erlaubt.
Die Parameter n_{P} für Aufwärmdaten der gebrauchten Tintenkartusche sind bekannt, d.h. abfragbar bzw. gespeichert und somit wird vom Schritt 112 über den Schritt 113 auf den Schritt 114 verzweigt. Nun erfolgt mindestens eine Messung der Umgebungstemperatur ϑ_{U} und ggf. die der aktuellen Kopftemperatur ϑ_{K} . Wenn alle erforderlichen Parameter bekannt sind, dann wird Schritt 115 erreicht. Hier kann entwerder eine entsprechende Tabelle selektiert werden oder die optimalen Aufwärmdaten werden rechnerisch nach einem Algorithmus generiert. Es ist möglich ein gemischtes Verfahren mit selektieren und generieren anzuwenden:
a) die optimalen Aufwärmdaten U_{Popt} (ϑ_{U}) werden aus einer gespeicherten Tabelle mit gemessenen und teilweise empirisch ermittelten Daten entnommen. Dann werden letztere und die 2.Bedingungen in eine Gleichung eingegeben:${U}_{Popt 3} = {F}_{3} { {U}_{Popt} ( {ϑ}_{U} ) , {ϑ}_{K} , {n}_{P} , {O}_{user} }$
   und die Impulsdauer beträgt t = 0,75 µs
   oder die Gleichung lautet: ${U}_{Popt 4} = {F}_{4} { {U}_{Popt} ( {ϑ}_{U} ) , {ϑ}_{K} , {n}_{P} }$
   und die Impulsdauer liegt im Bereich 1,9 µs > t(Oᵤₛₑᵣ) > 0,75 µs und wird entsprechend dem Kundenwunsch ausgewählt.
b) die optimalen Aufwärmdaten werden rechnerisch nach einem Algorithmus für mindestens zwei Tabellen generiert: U_{Popt1} = F₁{(ϑ_{U}), ϑ_{K}}, U_{Popt2} = F₂{(ϑ_{U}), ϑ_{K}}. Für mindestens einen Parameter n_{P} oder Oᵤₛₑᵣ steht nun eine der Tabellen zur Verfügung, zum Beispiel Tabelle 2, aus der U_{Popt2} für ein Schnellaufwärmen entnommen werden kann.

Der Parameter n_{P} bezieht sich vergangenheitsbezogenen Daten, wie zum Beispiel auf den Tintenrest, denn Füllstand, die Anzahl der Frankierungen oder das Betriebsalter seit der ersten Installation oder auf das Verbrauchsdatum bis zu welchem die Tinte verbraucht sein soll. Damit muss eine Anzahl an Tabellen generiert oder mit empirisch ermittelten Daten aufgestellt werden. Aus der Anzahl kann dann eine Tabelle selektiert werden. Die aktuellen zweiten Bedingungen werden durch die Umgebungstemperatur ϑ_{U}, die Tintendruckkopftemperatur ϑ_{K} und Parameter n_{P}, Oᵤₛₑᵣ beschrieben, wobei der Parameter n_{P} in Abhängigkeit vom Gebrauch der Tintenkartusche und der Parameter Oᵤₛₑᵣ in Abhängigkeit von der vom Benutzer getroffenen Auswahl für einen verkürzten Aufwärmzyklus von der Steuereinheit 14 aufgerufen werden. Beim Einsatz von zwei Tintenkartuschen werden diese im Ergebnis einer unterschiedlichen temperatur- oder vergangenheitsbezogenen Datennachführung mit unterschiedlichen Aufwärmdaten angesteuert.
Die Erfindung ist nicht auf die vorliegenden Ausführungsformen beschränkt. Vielmehr ist eine Anzahl - im Rahmen der Ansprüche liegender - Möglichkeiten für das Generieren oder Selektieren einer Tabelle denkbar, bevor anschliessend wieder der Schritt 116 erreicht wird, um die ermittelten optimalen Aufwärmdaten zugeordnet zu einem Code oder zur Seriennummer der Tintenkartusche zu speichern.

Offensichtlich können weitere andere Ausführungen der Erfindung entwickelt bzw. eingesetzt werden, die vom gleichen Grundgedanken der Erfindung ausgehend von den anliegenden Ansprüchen umfasst werden.

## Patentansprüche

1. Anordnung zur Datennachführung für Aufwärmzyklen von Tintenstrahldruckköpfen, die eine Einheit (211, 221) zum Aufwärmen, Temperaturmessen und Ansteuern eines Tintenstrahldruckkopfes (2101, 2201) und eine Steuereinheit (14) für die Ansteuerung der Einheit (211, 221) sowie einen Speicher zum Speichern von Aufwärmdaten des Tintenstrahldruckkopfes (2101, 2201) aufweist, wobei der Speicher (200, 210, 220) wiederbeschreibbar ist und neben einem ersten Speicherbereich zum Speichern von Aufwärmdaten des Tintenstrahldruckkopfes (2101, 2201) einen zweiten Speicherbereich zum Speichern von vorbestimmten Bedingungen aufweist, wobei letztere temperaturbezogen sowie vergangenheits- und/oder user-bezogenen sind, und wobei die vorgenannte Steuereinheit (14) programmiert ist,
- mindestens eine Messung der Umgebungstemperatur mit einem Sensor (2119, 2219) durchzuführen,
- in Abhängigkeit davon und in Abhängigkeit von den vorbestimmten Bedingungen Aufwärmdaten für einen Aufwärmzyklus entsprechend den temperaturbezogenen sowie den vergangenheits- und/oder user-bezogenen Bedingungen bei der Ansteuerung des Tintenstrahldruckkopfes (2101, 2201) für einen Schnellstart zu ermitteln.

2. Anordnung, nach Anspruch 1, **dadurch gekennzeichnet, dass** ein Speicher (210, 220) zum Speichern von Identifikationsdaten und der weiteren vorbestimmten Bedingungen ausgebildet und auf ein Tintenkartusche (21, 22) angeordnet ist, dass ein in der Steuereinheit (14) angeordneter Speicher (200) zum Speichern von Aufwärmdaten zugeordnet zu den Identifikationsdaten ausgebildet ist, und dass die Steuereinheit (14) programmiert ist, auf den Speicher (200) der Steuereinheit (14) zuzugreifen, um die Datennachführung durchzuführen.

3. Anordnung, nach Anspruch 1, **dadurch gekennzeichnet, dass** ein Speicher (210, 220) vorgesehen ist, dessen erster Speicherbereich zum Speichern von Aufwärmdaten und dessen zweiter Speicherbereich zum Speichern von Identifikationsdaten einer Tintenkartusche und von weiteren vorbestimmten Bedingungen ausgebildet ist, dass der Speicher auf einer Tintenkartusche (21, 22) angeordnet und die Steuereinheit (14) programmiert ist, die Tintenkartuschen-Seriennummer aus dem Tintenstrahldruckkopf (2101, 2201) abzufragen und Identifikationsdaten zu generieren, sowie in Abhängigkeit von weiteren vorbestimmten Bedingungen, die zugeordnet zu den Identifikationsdaten in dem zweiten Speicherbereich speicherbar sind, auf den ersten Speicherbereich des Speichers (210, 220) zuzugreifen, um die Datennachführung durchzuführen.

4. Anordnung, nach den Ansprüchen 1 bis 3, **dadurch gekennzeichnet, dass** ein Sensor (2109, 2209) zur Messung der Temperatur des Tintenstrahldruckkopfes (2101, 2201) vorgesehen und über Einheit (211, 221) von der Steuereinheit (14) abfragbar ausgebildet ist.

5. Anordnung, nach den Ansprüchen 2 und 3, **dadurch gekennzeichnet, dass** die Identifikationsdaten mindestens eine Tintenkartuschen-Seriennummer oder ein Codewort einschliessen, das einer Tintenkartuschen-Seriennummer zugeordnet ist.

6. Anordnung, nach den Ansprüchen 2 und 3, **dadurch gekennzeichnet, dass** die Identifikationsdaten mindestens eine Hersteller-Identifizierungsnummer einschliessen, welche im Speicher (210, 220) gespeichert vorliegt.

7. Anordnung, nach Anspruch 5, **dadurch gekennzeichnet, dass** ein Sicherheitsmodul (141) in der Steuereinheit (14) vorgesehen ist, das Codewort durch Verschlüssellung von Seriennummer und Hersteller-Identifizierungsnummer zu bilden und zu speichern.

8. Anordnung, nach Anspruch 1, **dadurch gekennzeichnet, dass** ein Userinterface (142, 143) vorgesehen ist, um einen Benutzerwunsch für einen Schnellstart oder einen Parameter für einen Schnellstart einzugeben, wobei der Benutzerwunsch einem Teleportodatenzentrum übermittelt wird, das den Parameter für einen Schnellstart eingeben kann, dass einer der Speicher (200, 210, 220) zum Speichern des Parameters ausgebildet ist, so dass eine der Bedingungen für die Datennachführung userbezogene Daten einschliesst.

9. Anordnung, nach den Ansprüchen 1 und 2, **dadurch gekennzeichnet, dass** ein Speicherbereich des Speichers (200, 210, 220) und dass ein Datums/Uhrenbaustein (145) in der Steuereinheit (14) vorgesehen sind, dass im Speicher (200) der Steuereinheit (14) oder im Speicher (210, 220) der Tintenkartusche (21, 22) vergangenheitsbezogene Daten über das Betreiben der Tintenkartusche (21, 22) gespeichert sind, so dass eine der Bedingungen für die Datennachführung vergangenheitsbezogene Daten einschliesst.

10. Verfahren zur Datennachführung für Aufwärmzyklen von Tintenstrahldruckköpfen, mittels einer Steuereinheit (14), welche die Aufwärmzyklen vor dem Betrieb von Tintenstrahldruckköpfen zur Ermittlung der optimalen Druckimpulsspannung durchführt, wobei eine Speicherung von Aufwärmdaten und von Daten einer ersten Bedingung bei einer Neuinstallation einer Tintenkartusche vor dem ersten Gebrauch erfolgt, wobei für einen Schnellstart beim wiederholten Gebrauch Parameterdaten für zweite Bedingungen ermittelt werden und wobei die zugehörigen Aufwärmdaten bei aktuellen zweiten temperaturbezogenen sowie vergangenheits- und/oder user-bezogenen Bedingungen rechnerisch oder tabellarisch ermittelt und für mindestens einen Aufwärmzyklus verwendet werden.

11. Verfahren, nach Anspruch 10, **dadurch gekennzeichnet, dass** die Aufwärmdaten bei aktuellen zweiten Bedingungen nach einem Algorithmus mittels der Steuereinheit (14) ermittelt und im Speicher (200, 210, 220) gespeichert werden.

12. Verfahren, nach Anspruch 10, **dadurch gekennzeichnet, dass** die Aufwärmdaten bei aktuellen zweiten Bedingungen aus einer in einem Speicher (200, 210, 220) hinterlegten Abhängigkeit mittels der Steuereinheit (14) ermittelt werden.

13. Verfahren, nach Anspruch 10, **dadurch gekennzeichnet, dass** ein Parameter np in Abhängigkeit vom Gebrauch der Tintenkartusche aufgerufen wird und dass die aktuellen zweiten Bedingungen eine temperaturbezogene und vergangenheitsbezogene Datennachführung mittels der Steuereinheit (14) entsprechend der im Speicher (200, 210, 220) gespeicherten Aufwärmdaten durchzuführen gestatten.

14. Verfahren, nach Anspruch 10, **dadurch gekennzeichnet, dass** ein Parameter Oᵤₛₑᵣ in Abängigkeit von der vom Benutzer getroffenen Auswahl aufgerufen wird und dass die aktuellen zweiten Bedingungen eine temperaturbezogene und userbezogene Datennachführung mittels der Steuereinheit (14) entsprechend der im Speicher (200, 210, 220) gespeicherten Aufwärmdaten durchzuführen gestatten.

15. Verfahren, nach den Ansprüchen 10 bis 14, **dadurch gekennzeichnet, dass** die Impulshöhe U_{Popt} bei der Datennachführung modifiziert wird und die Impulsdauer t(Oᵤₛₑᵣ) der Aufwärmdaten konstant und kleiner als die Impulsdauer beim Drucken ist.

16. Verfahren, nach den Ansprüchen 10 bis 13, **dadurch gekennzeichnet, dass** die Impulshöhe U_{Popt} bei der temperaturbezogene und vergangenheitsbezogene Datennachführung modifiziert wird und dass die Impulsdauer t(Oᵤₛₑᵣ) der Aufwärmdaten mit dem Parameter Oᵤₛₑᵣ für eine userbezogene Datennachführung modifiziert wird..

17. Verfahren, nach Anspruch 10, **dadurch gekennzeichnet, dass** vor jedem Gebrauch einer Tintenkartusche von der Steuereinheit (14) das Vorliegen der Hersteller-Identifizierungsnummer eines erlaubten Kartuschenhersteller festgestellt wird und dass bei bereits gespeicherten Aufwärmdaten, bei der mit Parameter nₒ gespeicherten ersten Bedingung oder bei einem gespeicherten Codewort eine Datennachführung für einen Schnellstart ohne Neu-Installation erfolgt.

18. Verfahren, nach Anspruch 17, **dadurch gekennzeichnet, dass** die aktuellen zweiten Bedingungen durch die Umgebungstemperatur ϑ_{U},die Tintendruckkopftemperatur ϑ_{K} und Parameter n_{P}, Oᵤₛₑᵣ beschrieben werden, wobei der Parameter n_{P} in Abhängigkeit vom Gebrauch der Tintenkartusche und der Parameter Oᵤₛₑᵣ in Abhängigkeit von der vom Benutzer getroffenen Auswahl für einen verkürzten Aufwärmzyklus von der Steuereinheit (14) aufgerufen werden.

19. Verfahren, nach Anspruch 18, **dadurch gekennzeichnet, dass** zwei Tintenkartuschen im Ergebnis einer verschiedenen temperatur- oder vergangenheitsbezogenen Datennachführung mit unterschiedlichen Aufwärmdaten U_{P1opt}, t₁(Oᵤₛₑᵣ) und U_{P2opt}, t₂(Oᵤₛₑᵣ) angesteuert werden.

20. Verfahren, nach Anspruch 19, **dadurch gekennzeichnet, dass** bei gleicher Impulshohe U_{P1opt} = U_{P2opt} ein Unterschied zwischen den Tintenkartuschen (21, 22) bezüglich der Ansteuerimpulsenergie durch eine modifizierte Impulsdauer t₁(Oᵤₛₑᵣ), t₂(Oᵤₛₑᵣ) ausgeglichen wird.

## Claims

1. Arrangement for data follow-up for warm-up cycles of ink-jet print heads, comprising a unit (211, 221) for warming up, temperature measuring and controlling an ink-jet print head (2101, 2201) and a control unit (14) for controlling the unit (211, 221), as well as a memory for storing warm-up data of the ink-jet print head (2101, 2201), wherein said memory (200, 210, 220) is rewritable and has, apart from a first memory area for storing warm-up data of the ink-jet print head (2101, 2201), a second memory area for storing predetermined conditions, the latter being temperature-related as well as past- and/or user-related, and wherein said control unit (14) is programmed for
- performing at least one measurement of the ambient temperature by means of a sensor (2119, 2219);
- determining, depending on the above and depending on the predetermined conditions, warm-up data for a warm-up cycle according to the temperature-related and/or past- and/or user-related conditions in the control of the ink-jet print head (2101, 2201) for a quick start.

2. An arrangement according to claim 1, **characterized in that** a memory (210, 220) is designed for storing identification data and the further predetermined conditions and is arranged on an ink cartridge (21, 22); that a memory (200) arranged in the control unit (14) is designed for storing warm-up data assigned to the identification data; and that the control unit (14) is programmed for accessing the memory (200) of the control unit (14) in order to carry out the data adjustment.

3. An arrangement according to claim 1, **characterized in that** there is provided a memory (210, 220) the first memory area of which is designed for storing warm-up data and the second memory area of which is designed for storing identification data of an ink cartridge and further predetermined conditions; that the memory is arranged on an ink cartridge (21, 22); and that the control unit (14) is programmed for retrieving the serial number of the ink cartridge from the ink-jet print head (2101, 2201) and generating identification data and for accessing, depending on further predetermined conditions storable in the second memory area assigned to the identification data, the first memory area of the memory (210, 220) in order to carry out the data adjustment.

4. An arrangement according to claims 1 to 3, **characterized in that** there is provided a sensor (2109, 2209) for measuring the temperature of the ink-jet print head (2101, 2201) that can be read by the control unit (14) via the unit (211, 221).

5. An arrangement according to claims 2 and 3, **characterized in that** the identification data comprise at least an ink-cartridge serial number or a codeword that is assigned to an ink-cartridge serial number.

6. An arrangement according to claims 2 and 3, **characterized in that** the identification data comprise at least a manufacturer identification number that is available stored in the memory (210, 220).

7. An arrangement according to claim 5, **characterized in that** a security module (141) is provided in the control unit (14) for generating the codeword by encoding serial number and manufacturer identification number and storing it.

8. An arrangement according to claim 1, **characterized in that** there is provided a user interface (142, 143) for entering a user request for a quick start or a parameter for a quick start, wherein the user request is transmitted to a tele-postage-data center that can enter the parameters for a quick start; and that one of the memories (200, 210, 220) is designed for storing the parameters so that one of the conditions for data adjustment includes user-related data.

9. An arrangement according to claims 1 and 2, **characterized** i n that one memory area of the memory (200, 210, 220) and that a date/clock module (145) are provided in the control unit (14) and that past-related data of the operation of the ink cartridge (21, 22) are stored in the memory (200) of the control unit (14) or in the memory (210, 220) of the ink cartridge (21, 22) so that one of the conditions for data adjustment includes past-related data.

10. A method for data adjustment for warm-up cycles of ink-jet print heads by means of a control unit (14) that carries out the warm-up cycles before the operation of ink-jet print heads for determining the optimum print pulse voltage, wherein warm-up data and data of a first condition are stored prior to the first use after the new installation of an ink cartridge; wherein parameter data for second conditions are determined for a quick start during repeated use; and wherein the related warm-up data for current second temperature-related as well as past- and/or user-related conditions are determined by calculation or by means of tables and are used for at least one warm-up cycle.

11. A method according to claim 10, **characterized in that** the warm-up data for current second conditions are determined by the control unit (14) according to an algorithm and stored in the memory (200, 210, 220).

12. A method according to claim 10, **characterized in that** the warm-up data for current second conditions are determined by the control unit (14) from a dependency stored in a memory (200, 210, 220).

13. A method according to claim 10, **characterized in that** a parameter n_{P} is called depending on the use of the ink cartridge and that the current second conditions allow to carry out a temperature-related and past-related data adjustment by means of the control unit (14) according to the warm-up data stored in the memory (200, 210, 220).

14. A method according to claim 10, **characterized in that** a parameter Oᵤₛₑᵣ is called depending on the selection made by the user and that the current second conditions allow to carry out a temperature-related and user-related data adjustment by means of the control unit (14) according to the warm-up data stored in the memory (200, 210, 220).

15. A method according to claims 10 to 14, **characterized in that** the pulse height U_{Popt} is modified in the data adjustment and that the pulse length t(Oᵤₛₑᵣ) of the warm-up phase is constant and lower than the pulse length during printing.

16. A method according to claims 10 to 13, **characterized in that** the pulse height U_{Popt} is modified in the temperature-related or past-related data adjustment and that the pulse length t(Oᵤₛₑᵣ) of the warm-up data is modified with the parameter Oᵤₛₑᵣ for a user-related data adjustment.

17. A method according to claim 10, **characterized in that**, prior to every use of an ink cartridge, the control unit (14) verifies the presence of the manufacturer identification number of a permissible cartridge manufacturer and that, with warm-up data already stored, a data adjustment for a quick start without new installation is made in the first condition stored with parameter nₒ or in a stored codeword.

18. A method according to claim 17, **characterized in that** the current second conditions are described by the ambient temperature ϑᵤ, the ink head temperature ϑₖ and parameters np, Oᵤₛₑᵣ, wherein the parameter nₚ is called depending on the use of the ink cartridge and the parameter Oᵤₛₑᵣ is called depending on the selection made by the user by the control unit (14) for a shortened warm-up cycle.

19. A method according to claim 18, **characterized in that**, as a result of different temperature- or past-related data adjustment, two ink cartridges are controlled by means of different warm-up data U_{P1opt}, t₁(Oᵤₛₑᵣ) and U_{P2opt}, t₂(Oᵤₛₑᵣ).

20. A method according to claim 19, **characterized in that**, with the same pulse height U_{P1opt} = U_{P2opt}, a difference between the ink cartridges (21, 22) with regard to the drive pulse energy is compensated by a modified pulse length t₁(Oᵤₛₑᵣ), t₂(Oᵤₛₑᵣ).

## Revendications

1. Disposition pour la mise à jour des données pour des cycles de réchauffement de têtes d'impression à jet d'encre comportant une unité (211, 221) pour le réchauffement, la mesure de température et le pilotage d'une tête d'impression à jet d'encre (2101, 2201) et une unité de pilotage (14) pour le pilotage de l'unité (211, 221) ainsi qu'une mémoire pour la mise en mémoire de données de réchauffement de la tête d'impression à jet d'encre (2101, 2201), la mémoire (200, 210, 220) étant réenregistrable et comportant outre une première zone de mémoire pour la mise en mémoire de données de réchauffement de la tête d'impression à jet d'encre (2101, 2201), une deuxième zone de mémoire pour la mise en mémoire de conditions prédéterminées, ces dernières étant relatives à la température ainsi qu'à l'historique et/ou à l'utilisateur, et l'unité de commande (14) susmentionnée étant programmée afin,
- d'effectuer au moins une mesure de la température ambiante avec un capteur (2119, 2219),
- de déterminer pour un démarrage rapide, en fonction de ladite température ambiante et en fonction des conditions prédéterminées, des données de réchauffement pour un cycle de réchauffement correspondant aux conditions relatives à la température ainsi qu'à l'historique et/ou à l'utilisateur lors du pilotage de la tête d'impression à jet d'encre (2101, 2201).

2. Disposition selon la revendication 1 **caractérisée en ce qu'**une mémoire (210, 220) est conçue pour la mise en mémoire de données d'identification et des autres conditions prédéterminées et disposée sur une cartouche d'encre (21, 22), **en ce qu'**une mémoire (200) disposée dans l'unité de commande (14) est conçue pour la mise en mémoire de données de réchauffement affectées aux données d'identification, et **en ce que** l'unité de commande (14) est programmée pour accéder à la mémoire (200) de l'unité de commande (14) afin d'effectuer la mise à jour des données.

3. Disposition selon la revendication 1 **caractérisée en ce qu'**une mémoire (210, 220) est prévue, sa première zone de mémoire étant conçue pour la mise en mémoire de données de réchauffement et sa deuxième zone de mémoire étant conçue pour la mise en mémoire de données d'identification d'une cartouche d'encre et d'autres conditions prédéterminées, **en ce que** la mémoire est disposée sur une cartouche d'encre (21, 22) et **en ce que** l'unité de commande (14) est programmée pour extraire le numéro de série des cartouches d'encre de la tête d'impression à jet d'encre (2101, 2201) et de générer des données d'identification, ainsi qu'afin d'utiliser la première zone de mémoire de la mémoire (210, 220) en fonction d'autres conditions prédéterminées qui, affectées aux données d'identification, peuvent être mémorisées dans la deuxième zone de mémoire afin de réaliser la mise à jour des données.

4. Disposition selon l'une quelconque des revendications 1 à 3 **caractérisée en ce qu'**un capteur (2109, 2209) est prévu pour mesurer la température de la tête d'impression à jet d'encre (2101, 2201) et conçu de manière à pouvoir être interrogé par l'unité de commande (14) via l'unité (211, 221).

5. Disposition selon l'une quelconque des revendications 2 et 3 **caractérisée en ce que** les données d'identification comprennent au moins un numéro de série de cartouche d'encre ou un mot de passe affecté à un numéro de série de cartouche d'encre.

6. Disposition selon l'une quelconque des revendications 2 et 3 **caractérisée en ce que** les données d'identification comprennent au moins un numéro d'identification du fabricant, ledit numéro étant enregistré dans la mémoire (210, 220).

7. Disposition selon la revendication 5 **caractérisée en ce qu'**un module de sécurité (141) est prévu dans l'unité de commande (14) afin de former et enregistrer le mot de passe par codage du numéro de série et du numéro d'identification du fabricant.

8. Disposition selon la revendication 1 **caractérisée en ce qu'**une interface utilisateur (142, 143) est prévue afin d'entrer une demande d'utilisateur pour un démarrage rapide ou un paramètre pour un démarrage rapide, ladite demande d'utilisateur étant communiquée à un centre de téléport de données qui peut saisir le paramètre pour un démarrage rapide, **en ce qu'**une des mémoires (200, 210, 220) est conçue pour la mise en mémoire du paramètre, si bien qu'une des conditions pour la mise à jour des données comprend des données relatives à l'utilisateur.

9. Disposition selon l'une quelconque des revendications 1 et 2 **caractérisée en ce qu'**une zone de mémoire de la mémoire (200, 210, 220) et **en ce qu'**un module date/heure (145) sont prévus dans l'unité de commande (14), **en ce que** des données relatives à l'historique concernant l'opération de la cartouche d'encre (21, 22) sont enregistrées dans la mémoire (200) de l'unité de commande (14) ou dans la mémoire (210, 220) de la cartouche d'encre (21, 22), si bien qu'une des conditions pour la mise à jour des données comprend des données relatives à l'historique.

10. Procédé de mise à jour des données pour des cycles de réchauffement de têtes d'impression à jet d'encre au moyen d'une unité de commande (14) qui effectue les cycles de réchauffement avant l'opération des têtes d'impression à jet d'encre pour déterminer la tension pulsée d'impression optimale, une mémorisation de données de réchauffement et de données d'une première condition ayant lieu lors d'une nouvelle installation d'une cartouche d'encre avant la première utilisation, des données de paramétrage pour des deuxièmes conditions étant déterminées pour un démarrage rapide lors de l'utilisation répétée, et les données de réchauffement correspondantes en cas de deuxièmes conditions actuelles relatives à la température ainsi qu'à l'historique et/ou à l'utilisateur, étant déterminées par voie de calcul ou de tableau, et utilisées pour au moins un cycle de réchauffement.

11. Procédé selon la revendication 10 **caractérisé en ce que** les données de réchauffement en cas de deuxièmes conditions actuelles sont déterminées selon un algorithme au moyen de l'unité de commande (14) et enregistrées dans la mémoire (200, 210, 220).

12. Procédé selon la revendication 10 **caractérisé en ce que** les données de réchauffement en cas de deuxièmes conditions actuelles sont calculées au moyen de l'unité de commande (14) à partir d'une dépendance déposée dans une mémoire (200, 210, 220).

13. Procédé selon la revendication 10 **caractérisé en ce qu'**un paramètre nₚ est appelé en fonction de l'utilisation de la cartouche d'encre et **en ce que** les deuxièmes conditions actuelles permettent d'effectuer une mise à jour des données relatives à la température et à l'historique au moyen de l'unité de commande (14) conformément aux données de réchauffement enregistrées dans la mémoire (200, 210, 220).

14. Procédé selon la revendication 10 **caractérisé en ce qu'**un paramètre Oᵤₛₑᵣ est appelé en fonction du choix fait par l'utilisateur et **en ce que** les deuxièmes conditions actuelles permettent d'effectuer une mise à jour des données relatives à la température et à l'utilisateur au moyen de l'unité de commande (14) conformément aux données de réchauffement enregistrées dans la mémoire (200, 210, 220).

15. Procédé selon l'une quelconque des revendications 10 à 14 **caractérisé en ce que** le niveau d'impulsion U_{Popt} est modifié lors de la mise à jour des données et **en ce que** la durée d'impulsion t(Oᵤₛₑᵣ) des données de réchauffement est constante et inférieure à la durée d'impulsion lors de l'impression.

16. Procédé selon l'une quelconque des revendications 10 à 13 **caractérisé en ce que** le niveau d'impulsion U_{Popt} lors de la mise à jour des données relatives à la température et à l'historique est modifié et **en ce que** la durée d'impulsion t(Oᵤₛₑᵣ) des données de réchauffement avec le paramètre Oᵤₛₑᵣ pour une mise à jour des données relatives à l'utilisateur est modifiée.

17. Procédé selon la revendication 10 **caractérisé en ce qu'**avant chaque utilisation d'une cartouche d'encre par l'unité de commande (14) l'existence du numéro d'identification du fabricant d'un fabricant de cartouche agréé est vérifiée et **en ce qu'**une mise à jour des données pour un démarrage rapide sans nouvelle installation a lieu en cas de données de réchauffement déjà enregistrées, en cas de la première condition enregistrée avec le paramètre nₒ ou en cas d'un mode de passe enregistré.

18. Procédé selon la revendication 17 **caractérisé en ce que** les deuxièmes conditions actuelles sont décrites par la température ambiante ϑ_{U}, la température de la tête d'impression ϑ_{K} et les paramètres nₚ, Oᵤₛₑᵣ, ledit paramètre nₚ, en fonction de l'utilisation de la cartouche d'encre, et ledit paramètre Oᵤₛₑᵣ, en fonction du choix fait par l'utilisateur, étant appelés par l'unité de commande (14) pour un cycle de réchauffement raccourci réduit.

19. Procédé selon la revendication 18 **caractérisé en ce que** deux cartouches d'encre sont dirigées suite à une mise à jour différente des données relatives à la température ou à l'historique avec différentes données de réchauffement U_{P1opt}.t₁(Oᵤₛₑᵣ) et U_{P2opt}.t₂(Oᵤₛₑᵣ).

20. Procédé selon la revendication 19 **caractérisé en ce qu'**en cas de niveau d'impulsion égal U_{P1opt}. = U_{P2opt}, une différence entre les cartouches d'encre (21, 22) concernant l'énergie d'impulsion du pilotage, est compensée par une durée d'impulsion t₁(Oᵤₛₑᵣ),t₂(Oᵤₛₑᵣ) modifiée.
